# EUROPÄISCHE PATENTSCHRIFT

(11) **EP 0 001 416 B1**
(45) Veröffentlichungstag und Bekanntmachung des Hinweises auf die Patenterteilung: **06.05.1981**
(21) Anmeldenummer: 78100937.8
(22) Anmeldetag: 20.09.1978
(51) Int. Cl.: G07F 17/24

(54) **Elektronisches Parkhausüberwachungssystem**
Electronic attending system for a covered parking space
Système électronique de contrôle d'un parc de stationnement

(30) Priorität: 05.10.1977 DE 2744768
(43) Veröffentlichungstag der Anmeldung: 18.04.1979
(73) Patentinhaber: Mannesmann Kienzle GmbH, 78052 Villingen-Schwenningen (DE)
(72) Erfinder: Pfeifer, Heinrich, Dipl.Ing., D-7730 Villingen-Schwenningen (DE)
(74) Vertreter: Passarge, Karin

## Beschreibung

Die Erfindung bezieht sich auf ein elektronisches Parkhausüberwachungssystem, bei dem ein zentrales Steuergerät mit einer Vielzahl von mit dem Steuergerät verbundenen Einzelplatzparkuhren zusammenwirkt.

Bei Überwachungssystemen für Parkhäuser ist es oberstes Gebot, daß die hinsichtlich der Tarifgestaltung so flexibel wie möglich sein müssen, d.h. es muß möglich sein, für Wochentage andere Tarife vorzusehen als für Samstage oder Sonnund Feiertage, es muß möglich sein, gebührenfreie Parkzeiten vorzusehen, und es muß möglich sein, ein Fahrzeug über einen längeren Zeitraum hinweg dort abzustellen und dennoch den Fahzeughalter mit der jeweils richtigen Tarifgebühr zu belasten. Außerdem sollten selbstverständlich eine Vielzahl von Münzen verwendbar sein. Ein weiteres Gebot ist es, daß die Kontrolle über die Gebührenentrichtung für jeden einzelnen Parkplatz möglichst einfach und wenig kostenaufwendig sein sollte. Für den Parkkunden ergibt sich die Forderung, daß er von komplizierten Berechnungsvorgängen anhand einer tabellarischen Übersicht der Tarifdaten nach Möglichkeit befreit sein sollte. Der Kunde sollte nach Möglichkeit ohne eigenes Rechnen nach jedem Münzeinwurf an der Parkuhr ablesen können, bis zu welchem Zeitpunkt er seine Parkgebühren in diesem Parkhaus entrichtet hat.

Alle bisher bekannten Parkhausüberwachungssysteme erfüllen diese Anforderungen nur in beschränktem Umfange. Die allgemein bekannten mechanischen Straßenparkuhren sind deswegen für Parkhäuser nicht so sehr gut brauchbar, weil sie in der Tarifgestaltung nicht flexibel genug sind, wenn man auch Nacht- und Wochenendtarife und einen längeren Vorauszahlzeitraum berücksichtigen will. Wie sinnvoll man auch das Zeigerwerk und die Skalen gestalten sowie das Laufwerk einer solchen überwiegend mechanischen Parkuhr steuern mag, es bleibt immer der Nachteil, daß der Kunde selbst gezwungen ist, komplizierte Berechnungsvorgänge im Hinblick auf die ihm zur Verfügung stehenden Münzen, auf den gewünschten Parkzeitraum und auf den vorgegebenen Tarif durchzuführen, bevor er zu dem gewünschten Ergebnis kommt.

Diese Schwierigkeiten bleiben auch dann bestehen, wenn man, wie in der FR-A-2 341 168 mechanische Parkuhren so umrüstet, daß sie von einer Zentrale aus gesteuert werden. Gemaß der bekannten Einrichtung werden von der Zentrale zu den den einzelnen Stellplätzen zugeordneten Einzelparkuhren Rückstellimpulse für das Zeigerwerk geleitet, deren Anzahl in der Zeiteinheit ein Maß für den jeweils gültigen Tarif ist. Durch eine Steuervorrichtung in der Zentrale kann dann auch zwischen den verschiedenen Tarifen umgeschaltet werden. Nach einer andern Ausführungsform derselben Anmeldung sind innerhalb der mechanischen Einzelparkuhren Umschaltmöglichkeiten für die Rückstellgeschwindigkeit des Zeigers vorgesehen, d.h. der Zeiger wird hier über ein mechanisches Getriebe mit mehreren Getriebestufen entweder langsamer oder schneller in die Nulllage zurückgeführt. Es verbleibt bei diesen Anordnung die Schwierigkeit, daß der Kunde an der Parkuhr selber nur durch komplizierte Berechnungsvorgänge sich selbst vergewissern kann, bis zu welchem Zeitpunkte er seine Parkgebühr entrichtet hat. Nicht einmal die Stellung des Zeigers vor der Skala ist ein Maß für diese Zeit, wenn der Zeiger, wie bereits erwähnt, teils langsamer, teils schneller in die Ruhelage zurückgeführt wird.

Ein weiteres bekanntes Überwachungssystem für Parkäuser sind die sog. Ticketgeber. Ein solcher Ticketgeber ist beispielsweise beschrieben in der US-A-3 952 850. Hier wird an einem zentralen Platz innerhalb beispielsweise eines Parkdecks ein solcher Gebührenscheindrucker aufgestellt, zu dem der Fahrzeughalter hingehen muß, um seine Gebühren einzuwerfen und dafür dann ein sog. Ticket zu erhalten. Auf einem Anzeigetableau innerhalb dieses Ticketgebers wird die aktuelle Tageszeit und nach jedem Münzeinwurf auch die Abfahrtszeit angegeben, die nach Einwurf dieser Münze sich für den Parkkunden errechnet. Sobald der Kunde seine richtige Abfahrtszeit mit Hilfe des Münzeinwurfes erreicht hat, betatigt er eine Taste, und es wird dann das Ticket ausgegeben, auf dem die Abfahrtszeit aufgedruckt ist. Im Augenblick der Ausgabe des Tickets wird die Abfahrtszeit auf dem Anzeigetableau des Ticketgebers wieder gelöscht, da der Ticketgeber ja für den nächsten Parkkunden bereit sein muß.

Mit dem Ticket muß der Parkkunde dann zu seinem Fahrzeug zurückgehen, und es hinter der Windschutzscheibe von außen sichtbar anbringen. Es ist verständlich, daß diese Ticketgeber von den Parkkunden nur widerstrebend angenommen werden, weil Kunden, die nicht auf einen bestimmten Parkplatz abonniert sind, sich im allgemeinen in dem betreffenden Parkhaus nicht auskennen und dann viel Zeit dafür verbauchen, um den Ticketgeber zu suchen, ihr Ticket zu entnehmen und wieder zum Fahrzeug zurückzugehen. Dazu kommt, daß bei diesem System der Betreiber des Parkhauses wegen der Unübersichtlichkeit einen erheblichen Kontrollaufwand in Kauf nehmen muß.

Ziel der vorliegenden Erfindung war es daher, ein Überwachungssystem für Parkhäuser zu schaffen, bei dem wie bei den bekannten Parkuhren jeder einzelne Abstellplatz mit einer diesem Platz zugeordneten Anzeigevorrichtung versehen ist. Die fragliche Einzelplatzparkuhr sollte aber hinsichtlich ihrer Tarifgestaltung so flexibel wie möglich sein, wobei man dem Parkkunden umständliches Rechnen anhand von Tariftabellen usw. ersparen will, indem mann ihm jeweils sofort anzeigt, welches die mit der jeweils eingeworfenen Münze zulässige Abfahrtszeit für ihn ist. Darüber hinaus sollte das System so sein, daß es eine möglichst einfache Kontrolle erlaubt, ob ein Fahrzeug, welches an einer bestimmten Stelle abgestellt ist, auch berechtigterweise dort abgestellt wurde bzw. wieviel die bezahlte Parkzeit überschritten wurde. Um all diese Forderungen verwirklichen zu können, hat sich die Verwendung eines Mikrocomputers für jede Einzelplatzparkuhr als einzige Lösung ergeben, die wirtschaftlich vertretbar ist.

Will man aber für eine solche Einzelplatzparkuhr einen Mikrocomputer verwenden, dann würde es mit einem erheblichen Aufwand verbunden sein, wollte man durch den Mikrocomputer auch eine mechanische Anzeige "Parkzeit abgelaufen" steuern. Wesentlich ist also, daß man zur Lösung der gestellten Aufgabe die elektronischen Anzeigemedien, die sich an sich zur Kombination mit dem genannten Mikrocomputer eignen, sinnvollerweise so steuert, daß sie dem Parkkunden und der Kontrolle gleichzeitig dienen.

Ausgegangen wird als Stand der Technik von einem elektrischen Parkhausüberwachungssystem, enthaltend ein zentrales Steuergerät und eine Vielzahl von mit dem Steuergerät verbundenen Einzelplatzparkuhren. Die Erfindung ist dadurch gekennzeichnet, daß jede Einzelplatzparkuhr einen Mikroprozessor aufweist, dem vom zentralen Steuergerät die aktuelle Tageszeit sowie die Tarifdaten zugeführt werden, daß bei Einwurf von gültigen Tarifmünzen mit Hilfe des Mikroprozessors aus den zugeführten Tarifdaten und der aktuellen Tageszeit die Abfahrtszeit ermittelt und digital angezeigt wird, daß während der bezahlten Parkzeit laufend die aktuelle Tageszeit mit der Abfahrtszeit verglichen und bei Übereinstimmung die Anzeige gelöscht wird; daß die Abfahrtszeit des laufenden bzw. jeweils letzten Parkvorganges auch nach Erlöschen der Digitalanzeige bis längstens zu Beginn eines neuen Parkvorganges gespeichert bleibt und daß durch einen von einer Kontrollperson eingeleiteten Schaltvorgang die letzte Abfahrtszeit wieder auf der Digitalanzeige sichtbar wird.

Auf dem genannten Wege ist es möglich, daß jeder Kunde bei Einwurf von Tarifmünzen sofort an der Anzeigevorrichtung seiner individuellen Parkuhr erkennen kann, bis zu welchem Zeitpunkte er durch diese Münze seine Parkgebühr entrichtet hat. Werden nacheinander mehrere Münzen eingeworfen, wird die Parkzeit entsprechend verlängert, wobei der entsprechende Abfahrtszeitberechnungsvorgang unter Berücksichtigung aller eingegeben Tarifdaten erfolgt und für einen Zeitraum bis zu einer Woche im voraus erfolgen kann. Solange diese Abfahrtszeit nicht erreicht ist, bleibt die Anzeige an der Parkuhr bestehen, so daß auch ein Kontrolleur jederzeit erkennen kann, ob für das hier abgestellte Fahrzeug die Gebühr noch entrichtet ist. Sobald an einer Parkuhr die bezahlte Parkzeit überschritten ist, erlischt die Anzeige, so daß auch der Kontrolleur sofort erkennen kann, daß hier die Parkzeit überschritten wurde.

Damit nun der Kontrolleur die weitere Möglichkeit hat festzustellen, um wieviel die bezahlte Parkzeit überschritten ist, ist das erfindungsgemäße Uberwachungssystem so ausgestaltet, daß durch eine nur durch den Kontrolleur zu betätigende Schaltvorrichtung die jeweils letzte Abfahrtszeit nochmals angezeigt wird. Durch Vergleich mit der aktuellen Uhrzeit kann dann der Kontrolleur sofort ermitteln, um wieviel die Parkzeit überschritten wurde.

Das erfindungsgemäße Überwachungssystem umfaßt ferner noch eine sog. Nachlaufsteuerung, mit deren Hilfe dem Parkkunden sowohl als auch dem Kontrolleur eine gewisse zusätzliche Karenzzeit angezeigt wird bzw. zugebilligt werden kann. Diese Nachlaufsteuerung ist so gestaltet, daß nach Erlöschen der Anzeige bei Erreichen der Abfahrtszeit, bis zu welcher bezahlt wurde, Sonderzeichen eingeschaltet werden. Diese Sonderzeichen, beispielsweise ein Strich bei einer 7-Segment-Anzeige, können zusätzlich so gesteuert werden, daß sie zunächst auf allen Anzeigestellen gleichzeitig erscheinen und stellenweise nacheinander in einem bestimmten Rhythmus zum Erlöschen gebracht werden. Beispielsweise kann diese Nachlaufsteuerung die Sonderzeichenanzeige so steuern, daß bei Ablauf der bezahlten Parkzeit zunächst an vier Anzeigestellen ein Strich erscheint. Im Abstand von 5 Min. werden die Striche gelöscht, so daß nach 20 Min. die Zeichen erloschen sind.

Weitere Einzelheiten und Vorteile der erfindungsgemäßen Lösung für ein Parkhausüberwachungssystem ergeben sich anhand der nachfolgenden Beschreibung eines Ausführungsbeispiels derselben. In den Zeichnungen ist
Fig. 1 eine Übersichtszeichnung über das gesamte Parkhausüberwachungssystem, während
Fig. 2 ein Funktionsschema der Einzelplatzparkuhr ist.

Wie sich aus Fig. 1 ergibt, besteht das Parkhausüberwachungssystem aus einem zentralen Steuergerät ZST und Einzelplatzparkuhren EP 1, EP 2, EP 3, EP 4, EP 5 usw., die den einzelnen Abstellplätzen im Parkhaus zugeordnet sind. Dias Steuergerät ZST und die Einzelplatzparkuhren sind über eine Gemeinsame Übertragungsleitung Ü miteinander verbunden. Der Datenverkehr auf dieser Übertragungsleitung Ü findet nur in Richtung von dem Steuergerät ZST zu den Parkuhren EP 1 ... statt. Selbstverständlich wäre auch eine Realisierung eines solchen Systems möglich, in dem Daten auf der Übertragungsleitung hin und zurück übertragen werden. Hierfür wäre selbstverständlich ein größerer Leitungsaufwand erforderlich als bei dem vorgesehenen System, wo die Datenübertragung nur von der zentralen Steuereinheit zu den Einzelplatzparkuhren stattfindet.

In dem zentralen Steuergerät ist ein Einstelltableau ET vorgesehen sowie eine Uhr U, ein Stromversorgungsteil SV und ein Prozessorteil PZ.

Um zunächst auf die Details Einstelltableaus ET einzugehen, so besteht dieses aus je einer Einstelleinheit T für den Tarif, MB für den zu entrichtenden Mindestbetrag der Parkgebühr und AZ für die Anfangszeit der jeweiligen Tarifgröße. Die einzelnen Anzeigeelemente für die eingestellten Werte sind in Reihen und Spalten angeordnet. Für jede einzustellende Ziffer ist hinter dem Einstelltabeleau ET eine Anzeigerolle mit den Ziffern 0 bis 9 vorgesehen, welche durch ein Fenster W individuell sichtbar gemacht werden können. Jede einzelne Anzeigerolle ist mit einer Rändelscheibe R versehen, mit deren Hilfe die Anzeigerolle auf die gewünschte Ziffer eingestellt werden kann. Anstelle der Anzeigerollen und Rändelscheiben können selbstverständlich auch andere Einstellund Anzeigemittel wie Drehschalter oder dergl. Verwendung finden. Rechts neben den Einstelleinheiten T, MB, AZ ist noch eine Einstelleinheit WT für die Wochentage.

Die Art und Weise, wie der Tarif eingestellt werden kann, sei nun anhand des in der Zeichnung gezeigten Beispiels erläutert. Aus Zeile 1 der Einstelleinheiten T, MB, AZ und WT ergibt sich, daß vom Montag bis Freitag - alle fünf Schalter für Montag bis Freitag Mo bis Fr sind in dieser Zeile in die Ein-Stellung gebracht worden, während die Schalter Sa und So für Samstag und Sonntag sich in der Aus-Stellung befinden - gilt, daß die Parkgebühr gemäß Einheit T 1, - DM/Std. beträgt und daß die Mindestparkgebühr gemäß Einstelleinheit MB ebenfalls DM 1, - beträgt. Die Anfangszeit für diesen Tarif ist 8°° Uhr. Aus der zweiten Zeile kann man dann entnehmen, daß für montags bis freitags ab 15°° Uhr gemäß Einheit T der Tarif 1,50 DM/Std. ist, während die Mindestparkgebühr in diesem Falle ebenfalls DM 1,50 ist. Ab 18°° Uhr erkennt man dann, daß der Tarif nur nur noch DM 0,50/Std. beträgt, daß aber die Mindestparkgebühr DM 1, - ist. In einer weiteren Zeile des Einstelltableaus ET erkennt man dann den für Samstag gültigen Tarif - hier sind alle Schalter Montag Mo bis Freitag Fr und So in der Aus-Stellung und nur der Schalter Sa in der Ein-Stellung, d.h. daß ab 8°° Uhr morgens gemäß Einheit AZ der gleiche Tarif gilt wie montags bis freitags ab 15°° Uhr, d.h. DM 1,50/Std. und DM 1,50 Mindestparkgebühr.

Aber auch Null-Tarife können an den entsprechenden Wochentagen berücksichtigt werden. So erkennt man aus der letzten Zeile des Einstelltableaus ET, daß am Sonntag - Schalter So in der Ein-Stellung, alle übrigen Schalter in der Aus-Stellung - zum Nulltarif geparkt werden kann, weil sämtliche Schalter in den Einstelleinheiten T, MB und AZ sich in der Null-Stellung befinden. Statt an der Einstelleinheit AZ die Anfangsuhrzeit des jeweiligen Tarifs einzustallen, kann man diese Einheit evtl. mit zusätzlichen Einstellpositionen auch dafür verwenden, eine bestimmte Parkdauer vorzugeben.

Die Uhr U enthält einen Zeitimpulsgenerator ZG und eine Zeitcodiereinrichtung C, mit deren Hilfe die vom Zeitimpulsgenerator gegebenen Impulse gezählt und in eine digitale Zeitanzeige umgewandelt werden, damit sie durch die elektronische 7-Segment-Anzeige A in digitaler Form angezeigt werden kann. Außer der Anzeige A enthält die Uhr U noch Anzeigelämpchen Wo für Montag bis Sonntag, wobei jeweils das Lämpchen aufleuchtet, welches dem augenblicklichen Wochentag zugeordnet ist.

Die Stromversorgungseinheit SV enthält die üblichen Bauteile für die Spannungskonstanthaltung, für die Spannungsanpassung usw. Die Prozessoreinheit PZ enthält das Übertragungsteil ÜT. Dieses empfängt von den verschiedenen Einstelleinheiten T, MB, AZ und WT die Daten, so daß sie auf Abruf bereitstehen. Die Daten können mittels der Einstelleinheiten T, MB, AZ und WT jederzeit verändert werden. Außer diesen Daten, die vom Einstelltableau ET zur Verfügung gestellt werden, empfängt der Speicher noch laufend die aktuelle uhrzeit von der Codiereinrichtung C in der Uhr U sowie die Angabe des jeweiligen Wochentages. Der Speicher arbeitet laufend zusammen mit dem Übertragungsteil ÜT, welches über die Leitung Ü mit den Einzelplatzparkuhren EP 1 bis EP 5 ... verbunden ist. Das Übertragungsteil ÜT arbeitet so, daß es in regelmäßigen Abständen den Inhalt des Speichers abfragt und auf die Einzelplatzparkuhren EP überträgt, d.h. laufend und wiederholt werden die Tarifdaten und die aktuelle Uhrzeit übertragen.

Jede der Einzelplatzparkuhren EP 1 bis EP 5 ist gleich ausgestattet. Ein Funktionsschema dieser Einzelplatzparkuhren ergibt sich aus Fig. 2. Da die Einzelplatzparkuhren mit Hilfe eines Mikrocomputers verwirklicht werden, enthält jede dieser Einzelplatzparkuhren einen Mikroprozessor MP, der die übliche Zentraleinheit CPU und die Ablaufsteuerung ALP enthält. Die Ablaufsteuerung ALP erhält ihre Befehle vom Programmspeicher P. Hierin ist der Verkehr zwischen der Anzeige A, den verschiedenen Speicherteilen G, T, E, Z, dem Münzprüfer M, der Funktionseingabe F sowie dem zentralen Steuergerät ZST über die Übertragungsleitung Ü festgelegt.

Die Anzeige A in jeder Einzelplatzparkuhr EP ist im wesentlichen aufgebaut wie die Anzeige A der Uhr in der Zentralsteuerung, d.h. es sind vier Anzeigestellen einer elektronischen 7-Segment-Anzeige vorhanden. Dazu gehören auch 7 Anzeigelampen Wo, die mit den Wochentagen Montag bis Sonntag gekennzeichnet sind. Auf den vier Anzeigestellen der Anzeige A erscheint jeweils in digitaler Form eine Zeitanzeige, und gleichzeitig brennt eine der Lampen der Wochenanzeige Wo.

Die Speicherteile G, T, E, und Z sind hier als Einzelspeicher gezeichnet, weil dies im Zusammenhang mit der Funktionsbeschreibung die Übersicht erleichtert. Es muß jedoch darauf hingewiesen werden, daß selbstverständlich alle diese Speicher in einem gemeinsamen Baustein integriert sind, wobei es sich um einen Schreib-Lese-Speicher handelt und wobei eben verschiedene Speicherplätze jeweils einen der vier gezeichneten Einzelspeicher repräsentieren. Diese vier Speicherteile sind der Gebührenspeicher G, der Tarifspeicher T, der Ergebnisspeicher E und der Tageszeitspeicher Z. Der Tageszeitspeicher Z empfängt jeweils von der zentralen Steuereinheit ZST die aktuelle Tageszeit. Das, was hier gespeichert ist, stimmt mit dem überein, was vermittels der Uhr U im zentralen Steuergerät ZST angezeigt wird. Der Ergebnisspeicher E enthält jeweils auch eine Zeit, nämlich die Abfahrtszeit, bis zu welcher der Parkkunde seine Parkgebühr bezahlt hat. Der Inhalt der Ergebnisspeichers E wird jeweils an dem Anzeigewerk A angezeigt, solange bis die Parkgebühr bezahlt ist bzw. solange wie der Parkplatz belegt ist, wenn ein Sensor vorhanden ist. Der Tarifspeicher T dient dazu, die Daten, die von den Einstelleinheiten T, MB, AZ und WT vorgegeben werden, innerhalb jeder Einzelparkuhr EP zu speichern und für die Berechnung der Parkzeit zur Verfügung zu halten. Der Gebührenspeicher G wird nur benötigt, wenn Münzen in die Einzelplatzparkuhr EP eingeworfen werden, um aus der aktuellen Tageszeit und der entsprechend den Gebühren zu berechnenden Parkzeit die Abfahrtszeit zu ermitteln. Die Funktionsweise wird später noch beschrieben werden.

Der Münzprüfer M ist eine Einheit, mit dessen Hilfe einerseits eine eingeworfene Münze daraufhin geprüft wird, ob sie eine zulässige Tarifmünze darstellt oder ob es sich um eine nicht zulässige Münze oder eine Fälschung oder dergl. handelt. Der Münzprüfer M ist in Fig. 2 so dargestellt, daß er eine Mehrzahl von Kontakten enthält. Jeder gültigen, d.h. jeder zulässigen Tarifmünze ist ein Kontakt zugeordnet. Wie die Verarbeitung der Münzen im einzelnen erfolgt, wird später noch im Zusammenhang mit der Funktionsweise der Einrichtung näher beschrieben werden. Außerdem ist noch ein Funktionssteuerwerk F vorgesehen, welches gemäß Fig. 2 zwei Kontakte K 1 und K 2 aufweist; der eine Kontakt K 1 repräsentiert einen Schalter, der beispielsweise durch einen Schlüssel oder dergl. durch die Aufsichtsperson geschlossen werden kann, um einen Kontrollvorgang auszulösen. Der zweite Kontakt K 2 soll einen Sensor verdeutlichen, der beim Einfahren eines Fahrzeuges in die Parkbox anspricht. Über einen derartigen Sensor, wie er durch den Kontakt K 2 repräsentiert wird, können ebenfalls bestimmte Funktionen innerhalb der Einzelplatzparkuhr EP ausgelöst werden.

Im folgenden sei nun im Hinblick auf einen Parkvorgang die Funktionsweise des Systems im einzelnen beschrieben. Dabei sei von folgenden Tarif- bzw. Münzdaten ausgegangen. Der Münzprüfer M ist eingerichtet für drei Münzsorten, 0,50 DM, 1,00 DM und 2,00 DM. Jede dieser Münzen schließt unter Steuerung durch den Münzprüfer einen anderen der Kontakte im Münzprüfer M. Die hierdurch gegebenen Signale werden vermittels des Mikroprozessor MP codiert und erzeugen dann eine entsprechende Voreinstellung im Gebührenspeicher G. Beispielsweise würde eine 0,50 DM-Münze die Einspeicherung von fünf Impulsen in dem Gebührenspeicher G bewirken, während eine 1, - DM-Münze 10 Impulse in den Gebührenspeicher G bringt und eine 2, - DM-Münze 20 Impulse. Im Tarifspeicher T stehen nun die einzelnen Tarifdaten, beispielsweise.

Im Zusammenwirken zwischen der Zentraleinheit CPU, dem Programmspeicher P, dem Gebührenspeicher G, dem Tarifspeicher T und dem Tageszeitspeicher Z wird nun der Gebührenspeicher G nach und nach leergezählt und zu dem Inhalt des Tageszeitspeichers Z eine entsprechende Anzahl von Minuten hinzugezählt, die dem jeweils gültigen im Tarifspeicher T gespeicherten Tarif entspricht. Das Ergebnis wird dann im Ergebnisspeicher E abgespeichert. Für jede eingeworfene Münze wird dieser berechnungsvorgang durchgeführt, wobei am Ende jedes einzelnen Berechnungsvorgangs der Inhalt des Ergebnisspeichers auf der Anzeige A erscheint. Wie aus Fig. 2 ersichtlich ist, ist bei dieser Einzelplatzparkuhr die Parkgebühr bezahlt bis Montag, 9²³ Uhr. Die aktuelle Tageszeit ergibt sich aber aus der zentralen Steuereinheit ZST mit Donnerstag, 18°⁵ Uhr. Der hier parkende Parkkunde hat also seine Parkgebühr noch für etwa vier Tage im voraus bezahlt.

Während der bezahlten Parkzeit nun wird, durch das im Programmspeicher P enthaltene Vergleichsprogramm V gesteuert, immer wieder der Inhalt des Ergebnisspeichers E mit dem Inhalt des aktuellen Tageszeitspeichers Z vermittels der Zentraleinheit CPU verglichen. Sobald Übereinstimmung zwischen diesen beiden Registern erzielt ist, wird die Anzeige A gelöscht. Dafür wird nun durch die Zentraleinheit CPU und eine Nachlaufsteuerung N in Form eines bestimmten Unterprogrammes im Programmspeicher P bewirkt, daß auf der Anzeige eine Anzahl von Sonderzeichen erscheinen. Beispielsweise können diese Sonderzeichen darin bestehen, daß von den vier Anzeigestellen jeweils der mittlere Balken eingeschaltet ist, so daß also an der Anzeige A nebeneinander vier Striche erscheinen. Diese vier Striche sagen dann aus, daß der Parkkunde, wenn er sein Fahrzeug noch nicht abgeholt hat, die bezahlte Parkzeit nur kurz überschritten hat. Im Verlaufe dieser 20 Min. wird durch die Nachlaufsteuerung N ein Strich nach dem anderen auf der Anzeige A gelöscht, woraus man gleichzeitig ersehen kann, um wieviel die Parkzeit überschritten ist. Nimmt man an, daß beispielsweise alle 5 Min. eine Anzeigestelle vollkommen gelöscht wird, dann kann der Kontrolleur gleichzeitig erkennen, wann die Karenzzeit abgelaufen ist.

Um neben der unmittelbar sichtbaren Überzeitanzeige auch eine Kontrolle über das Ende der Überzeit hinaus über etwaige Parkzeitüberschreitungen zu haben, ist der Programmspeicher P so programmiert, daß der Ergebnisspeicher E, der während der eigentlichen Parkzeit der Anzeige A zur Verfügung stand, seinen Inhalt behält und erst gelöscht wird, wenn eine neue Münze eingeworfen wurde oder vorher der Kontakt K 2 geöffnet wurde. Das bedeutet, daß der alte Parkkunde weggefahren ist bzw. daß ein neuer Parkkunde erschienen ist. In der Zeit also bis zum Eintreffen des neuen Parkkunden bleibt der Inhalt des Ergebnisspeichers E erhalten. Wurde also die Anzeige A gelöscht, weil die Parkzeit abgelaufen war, und wird nun durch den Kontrolleur innerhalb der Funktionssteuerung der Kontakt K 1 mit einem Schlüssel betätigt, dann wird der Inhalt des Ergebnisspeichers E auf die Anzeige A aufgeschaltet, d.h. der Kontrolleur kann nun ausrechnen, durch Vergleich mit der aktuellen Tageszeit, um wieviel bei dem betreffenden Fahrzeug die Parkzeit überschritten worden ist. Dementsprechend kann der Parkkunde dann zum Nachzahlen der fehlenden Parkgebühren herangezogen werden.

Ist ein Sensor vorhanden, der das Wegfahren eines Fahrzeuges über den Kontakt K 2 meldet, so bewirkt diese Meldung in jedem Falle eine Löschung des Ergebnisspeichers E. Fährt der Parkkunde also weg, bevor sein Zeitguthaben aufgebraucht war, so verfällt dasselbe.

Ist kein derartiger Sensor vorhanden, so hat die Kontrollperson die Möglichkeit, mit dem Schlüsselschalter K 1 die Restparkzeit manuell zu löschen. Mit diesem Schlüsselschalter sind also zwei verschiedene Funktionen auszulösen:
a) Befindet sich eine Uhrzeit in der Anzeigeeinheit A, so wird der Ergebnisspeicher E und damit auch die Anzeige A gelöscht.
b) War die Parkzeit bereits abgelaufen, befinden sich also keine Ziffern in der Anzeige A, so wird der Inhalt des Ergebnisspeichers E auf die Anzeige A aufgetastet, solange der Kontakt K 1 geschlossen ist, wie oben bereits beschrieben.

Der Vorgang nach (b) kann beliebig wiederholt werden, bis durch Kontakt K 2 oder durch einen Münzeinwurf gemeldet wird, daß der alte Parkkunde weggefahren bzw. ein neuer angekommen ist.

## Patentansprüche

1. Elektronisches Parkhausüberwachungssystem, enthaltend ein zentrales Steuergerät (ZST) und eine Vielzahl von mit dem Steuergerät verbundenen Einzelplatzparkuhren (EP), dadurch gekennzeichnet, daß jede Einzelplatzparkuhr (EP) einen Mikroprozessor (MP) aufweist, dem vom zentralen Steuergerät (ZST) laufend die aktuelle Tageszeit sowie die Tarifdaten zugeführt werden, daß bei Einwurf von gültigen Tarifmünzen mit Hilfe des Mikroprozessors (MP) aus den zugeführten Tarifdaten und der aktuellen Tageszeit die Abfahrtszeit ermittelt und digital angezeigt wird, daß während der bezahlten Parkzeit laufend die aktuelle Tageszeit mit der Abfahrtsweit verglichen und bei Übereinstimmung die Anzeige gelöscht wird, daß die Abfahrtszeit des laufenden bzw. jeweils letzten Parkvorganges auch nach Erlöschen der Digitalanzeige bis längstens zu Beginn eines neuen Parkvorganges gespeichert bleibt und daß durch einen von einer Kontrollperson eingeleiteten Schaltvorgang die letzte Abfahrtszeit wieder auf der Digitalanzeige sichbar wird.

2. System nach Anspruch 1, dadurch gekennzeichnet, daß nach Löschung der Abfahrtszeit an der Anzeige für eine vorbestimmte Nachlaufzeit eine keine bestimmte Zeit darstellende Sonderanzeige aufleuchtet.

3. System nach Anspruch 1 und 2, dadurch gekennzeichnet, daß die Sonderanzeige zunächst auf allen Anzeigestellen erscheint und in einem vorgegebenen Rhythmus schrittweise zum Erlöschen gebracht wird.

4. System nach Anspruch 1, dadurch gekennzeichnet, daß die den Tarif darstellenden Daten im zentralen Steuergerät (ZST) einstellbar sind und in bestimmten Rhythmus auf die Einzelplatzparkuhren (EP) übertragen werden und in diesen Einzelplatzparkuhren gespeichert sind.

5. System nach Anspruch 1, dadurch gekennzeichnet, daß der von einer Kontrollperson eingeleitete Schaltvorgang mittels Schlüssel erfolgt.

6. System nach Anspruch 1, dadurch gekennzeichnet, daß die Löschung der Anzeige über einen Sensor (K 2) auch dann erfolgt, wenn das parkende Fahrzeug vor Erreichen der bezahlten Abfahrtszeit abgeholt wird.

7. System nach Anspruch 1, dadurch gekennzeichnet, daß das Steuergerät (ZST) mit einem Zeitgeber (U) ausgestattet ist, der die jeweilige Tageszeit digital zur Verfügung stellt, und daß die Einzelplatzparkuhren (EP) außer mit der Mikroprozessoreinheit (MP) mit einem Programmspeicher (P), einer Anzeigevorrichtung (A) und mit einem Speicher ausgestattet sind, der Speicherplätze (Z) für die vom zentralen Steuergerät (ZST) übertragene aktuelle Tageszeit sowie Speicherplätze (E) für die aus den Tarifdaten und den eingeworfenen Münzwerten ermittelte Abfahrtszeit enthält, die während der Parkzeit an der Anzeigevorrichtung (A) angezeigt wird, und daß der Programmspeicher (P) eine Vergleichssteuerung (V) enthält, durch die im Zusammenwirken mit der Mikroprozessoreinheit (MP) der Inhalt der Speicherplätze für "Tageszeit" und "Abfahrtszeit" verglichen wird, wobei ein bei "Tageszeit = Abfahrtszeit"erzeugtes Signal zur Löschung der Anzeige herangezogen wird.

8. System nach Anspruch 7, dadurch gekennzeichnet, daß die Einzelplatzparkuhr (EP) mit einer vorzugsweise schlusselbetätigten Schaltvorrichtung (K 1) versehen ist, bei deren Betätigung ein Signal abgegeben wird, durch das die Anzeigevorrichtung (A) erneut die Abfahrtszeit aus dem Speicher (E) übernimmt.

9. System nach Anspruch 7, dadurch gekennzeichnet, daß der Programmspeicher (P) eine Nachlaufsteuerung (N) enthält, mit deren Hilfe nach Erlöschen der Anzeigevorrichtung (A) eine Sonderzeichenanzeige gesteuert wird.

10. System nach Anspruch 7 und 9, dadurch gekennzeichnet, daß durch die Nachlaufsteuerung (N) das Sonderzeichen zunächst auf allen Anzeigestellen der Anzeigevorrichtung (A) erscheint, aber in einem bestimmten Rhythmus stellenweise nacheinander zum Erlöschen gebracht wird.

11. System nach Anspruch 7, dadurch gekennzeichnet, daß an der Einzelplatzparkuhr (EP) oder in der ihr zugeordneten Abstellfläche für ein Fahrzeug ein Sensor (K 2) angeordnet ist, der bei Entfernen des Fahrzeuges ein Signal abgibt, welches das Löschen der Anzeigevorrichtung (A) und des Abfahrtszeitspeichers (E) bewirkt, auch wenn er durch Entfernen des Fahrzeuges vor Ablauf der Parkzeit anspricht.

## Revendications

1. Système de surveillance électronique pour des parkings bâtis comprenant un dispositif de commande centrale (ZST) et un grand nombre de compteurs de stationnement individuels (EP) reliés au dispositif de commande, caractérisé par le fait que chaque compteur de stationnement individuel (EP) présente un micro-processeur (MP) auquel le dispositif de commande centrale (ZST) transmet constamment l'heure actuelle ainsi que les informations de tarif que, à l'introduction de pièces de tarif en vigueur, l'heure de départ est déterminée à l'aide du micro-processeur (MP) à partir des informations de tarif et de l'heure actuelle transmises, et est affichée sous forme numérique, que, pendant le temps de stationnement payé, l'heure actuelle est constamment comparée avec l'heure de départ et qu'en cas de concordance l'affichage est effacé, que le temps de départ du processus de stationnement en cours ou respectivement le dernier reste stocké même après l'effacement de l'affichage numérique, au plus tard jusqu'au commencement d'un nouveau processus de stationnement et que, par un processus de commutation entamé par une personne chargée du contrôle, la dernière heure de départ répparaît sur le dispositif d'affichage numérique.

2. Système selon la revendication 1, caractérisé par le fait que, après l'effacement de l'heure de départ sur l'affichage, un affichage spécial ne représentant pas un temps déterminé s'allume pour un temps de dépassement prédeterminé.

3. Système selon l'une quelconque des revendications 1 et 2, caractérisé par le fait que l'affichage spécial apparaît d'abord sur tous les postes d'affichage et est éteint, pas à pas, en un rythme préétabli.

4. Système selon la revendication 1, caractérisé par le fait que les informations représentant le tarif dans le dispositif de commande centrale (ZST) sont réglables et sont transmises, en un rythme déterminé, aux compteurs de stationnement individuels (EP) et stockées dans ces compteurs de stationnement individuels.

5. Système selon la revendication 1, caractérisé par le fait que l'opération de commutation entamée par une personne chargée du contrôle est effectuée au moyen d'une clé.

6. Système selon la revendication 1, caractérisé par le fait que l'effacement de l'affichage par l'intermédiaire d'un sensor (K₂) aura également lieu lorsque le véhicule en stationnement part avant que l'heure de départ payée soit atteinte.

7. Système selon la revendication 1, caractérisé par le fait que le dispositif de commande central (ZST) est équipé d'un générateur de temps (U) qui met à disposition l'heure actuelle sous forme numérique et que les compteurs de stationnement individuels (EP) sont équipés, outre d'une unité de micro-processeur (MP), d'une mémoire à programme (P) et d'un dispositif d'affichage (A), d'une mémoire qui contient des positions de mémoire (Z) pour l'heure actuelle transmise par l'unité de commande centrale (ZST) ainsi que des positions de mémoire (E) pour l'heure du départ déterminée à partir des informations de tarif et des valeurs des pièces de monnaie introduites, laquelle heure de départ est affichée, pendant la durée de stationnement, sur le dispositif d'affichage (A) et que la mémoire de programme (P) contient une commande de comparaison (V) par laquelle est comparée en coopération avec l'unité de micro-processeur (MP) le contenu des positions de mémoire pour "l'heure" et "l'heure de départ", l'effacement de l'affichage étant effectué par un signal engendré lorsque "l'heure = l'heure de départ".

8. Système selon la revendication 7, caractérisé par le fait que le compteur de stationnement individuel (EP) est pourvu d'un dispositif de commutation (FK,) actionné, de préférence, à l'aide d'une clé et dont l'actionnement entraîne l'émission d'un signal par lequel l'heure de départ est de nouveau transmise de la mémoire (E) au dispositif d'affichage (A).

9. Système selon la revendication 7, caractérisé par le fait que la mémoire de programme (P) _{co}ntient un asservissement de poursuite (N) à l'aide duquel est commandé un affichage de caractères spéciaux après l'effacement du dispositif d'affichage (A).

10. Système selon l'une quelconque des revendications 7 et 9, caractérisé par le fait que par l'asservissement de poursuite (N), le caractère spécial apparaît tout d'abord sur tous les postes d'affichage du dispositif d'affichage (A) mais qu'il sera effacé, à un rythme déterminé, successivement, poste par poste.

11. Système selon la revendication 7, caractérisé par le fait que soit le compteur de stationnement individuel (EP) soit la surface de garage pour un véhicule laquelle lui est affectée est équipé d'un sensor (K₂) qui émet, au départ du véhicule, un signal entraînant l'effacement du dispositif d'affichage (A) et de la mémoire de l'heure de départ (E), même s'il réagit, par l'éloignement du véhicule, avant l'écoulement du temps de stationnement.

## Claims

1. Electronic monitoring system for parking premises containing a central control device (ZST) and a plurality of parking meters for individual parking lots (EP) connected to the control device, characterized in that each individual parking meter (EP) is provided with a microprocessor (MP) which receives from the central control device (ZST) continuously the actual time of day as well as the tariff data, that on inserting valid tariff coins the time of departure is calculated by means of the microprocessor (MP) from the tariff data and the actual day time and digitally indicated, that during the paid parking time continuously the actual day time is compared with the time of departure and the indication deleted when both values are identical, that the time of departure of the current or the last parking process is stored also after the digital indication is deleted until at least the beginning of the new parking process and that by a switching process effected by control personnel the last time of departure is again shown by indicating means.

2. System according to Claim 1, characterized in that after the time of departure has been deleted on the indicating means a special indication is shown for a predetermined delay of grace.

3. System according to Claims 1 and 2, characterized in that the special indication is at first shown on all indicating positions and is delayed in a step by step fashion at a predetermined rhythm.

4. System according to Claim 1, characterized in that the tariff data are presettable in the central control device (ZST) and are transmitted at a predetermined rhythm to the parking meters (EP) for individual parking lots and are stored in such parking meters.

5. System according to Claim 1, characterized in that the switching process effected by the control personnel is made by means of a key.

6. System according to Claim 1, characterized in that the indication is deleted by means of a sensor (K₂) also when the parked vehicle is collected before the time of departure has been reached.

7. System according to Claim 1, characterized in that the central control device (ZST) is provided with a time generator (U) which delivers the individual day time in digital form and that the parking meters (EP) for individual parking lots are provided apart from the microprocessor unit (MP) with a programme store (P), an indicating device (A) and a store having storing positions (Z) for the actual day time transmitted from the central control device (ZST) as well as storing positions (E) for the time of departure calculated from the inserted coin and the tariff data, which time of departure is indicated at the indicating device (A) during the parking time, and that the programme store (P) has a comparing device (V) by means of which in cooperation between the microprocessor unit (MP) the contents of the storing positions for day time and time of departure are compared a signal being produced when day time = time of departure which is used to delete the indication.

8. System according to Claim 1, characterized in that the parking meters (EP) for the individual parking lots are provided with a preferably key operated switching device (FK,) which delivers a signal to have the time of departure transmitted from the store (E) to the indicating device (A).

9. System according to Claim 7, characterized in that the programme store (P) contains the control device for the delay of grace by means of which when the indicating device (A) has been deleted a special indication is effected.

10. System according to Claims 7 and 9, caracterized in that by means of the delay of grace control (N) the special sign is at first indicated on all positions of the indicating device (A) but is deleted at a certain rhythm in a step by step fashion.

11. System according to Claim 7, characterized in that at each individual parking meter for a lot (EP) or in the parking lot itself pertaining thereto a sensor (K₂) for the vehicle is arranged which when the vehicle is taken away delivers a signal or which effects a deletion of the indicating device (A) and of the store containing the time of departure even when this sensor is activated before the parking time has run out.
